# EUROPÄISCHE PATENTSCHRIFT

(11) **EP 0 577 150 B1**
(45) Veröffentlichungstag und Bekanntmachung des Hinweises auf die Patenterteilung: **10.03.1999**
(21) Anmeldenummer: 93112168.5
(22) Anmeldetag: 10.08.1991
(51) Int. Cl.: E06B 3/66, E06B 3/96

(54) **Sprossenhohlprofil aus Metall für Isolierverglasungen sowie Verfahren zu seiner Herstellung**
Metal window bar profile and its fabrication process
Profilé métal pour petits bois et son procédé de fabrication

(30) Priorität: 25.09.1990 DE 4030335; 21.12.1990 DE 4041161; 25.02.1991 DE 9102189 U
(43) Veröffentlichungstag der Anmeldung: 05.01.1994
(62) Teilanmeldung aus: 91113443.5
(73) Patentinhaber: Helmut Lingemann GmbH & Co., D-42111 Wuppertal (DE)
(72) Erfinder: Lingemann, Horst, D-42111 Wuppertal (DE); Glaser, Siegfried, D-37688 Beverungen (DE)
(74) Vertreter: Patentanwälte Dr. Solf & Zapf

(56) Entgegenhaltungen:
- DE-A- 2 918 581
- DE-A- 3 203 808
- DE-A- 3 400 891
- GB-A- 1 515 312
- GB-A- 2 181 773

## Beschreibung

Die Erfindung betrifft ein Sprossenhohlprofil aus Metall, insbesondere aus Aluminium, für Isolierverglasungen sowie ein Verfahren zur Herstellung des Sprossenhohlprofils.

Sprossen in Isolierverglasungen werden zwischen zwei Glasscheiben von z. B. Fenstern angeordnet. Die Sprossen bestehen aus Hohlprofil stangen, die z. B. mittels Kreuzverbindungsstücken zusammengesteckt sind und mit Verbindungsstopfen mit dem Abstandhalterrahmen der Isolierverglasung in Verbindung stehen. Die Sprossen haben entweder die Metall farbe oder sie sind mit Farbe beschichtet, wobei die Farbe der Sprossen meist der Farbe der Fensterrahmen angepaßt ist.

Bei einem bekannten Verfahren zur Herstellung einer Sprosse wird eine Hohlprofilstange als geschlossenes Profil extrudiert. Bei dieser Herstellungsweise ist eine verhältnismäßig dicke Wandung für die Hohlprofilstange vorgegeben, weil dünne Wandstärken mit einem vertretbaren Aufwand nicht extrudierbar sind. Für eine solche Sprosse wird somit relativ viel Material verbraucht. Ein weiterer Nachteil ist, daß eine äußere Beschichtung der Hohlprofilstange aufwendig ist, weil die Beschichtung erst nach der Profilierung erfolgen kann.

Bei einem anderen bekannten Verfahren zur Herstellung einer Sprosse wird aus einem Metallband eine Hohlprofilstange mit einer Stoßfuge geformt, die dann durch Verschweißung geschlossen wird.

Bei einer nach diesem Verfahren hergestellten Sprosse ist die Schweißnaht an der Oberfläche sichtbar, was optisch unschön ist. Durch eine Beschichtung kann zwar die Schweißnaht unsichtbar gemacht werden, das nachträgliche Beschichten ist aber ebenso aufwendig wie im Falle der extrudierten Sprossenhohlprofile. Außerdem ist der Farbverbrauch hoch, weil die Beschichtung die Schweißnaht so abdecken muß, daß die Schweißnaht unsichtbar wird. Ein Farbauftrag vor dem Schweißen ist nicht möglich, weil beim Schweißen die Farbe im Bereich der Schweißnaht verbrennen und das Hohlprofil unansehlich würde.

Ferner ist aus der DE 34 00 891 A1 ein rohrfömiger Abstandhalter für Isolierglas bekannt, der aus einem Flachmaterialstreifen hergestellt wird, indem dessen Ränder durch Rollverformen zusammengebogen und miteinander verschweißt werden. Diese Abstandhalter dienen dazu, zwei Glasscheiben auf einem vorbestimmten Abstand zu halten. Sie werden deshalb am Rand der Glasscheiben im Bereich des Fensterrahmens zwischen den Glasscheiben angeordnet und mit diesen verklebt. Die Abstandhalter sind in der Regel mit einem Trocknungsmittel gefüllt. Dieser Abstandhalter kann mit einer von der Rohraußenfläche entfernt und dem Rohrinneren benachbart angeordneten Verschweißung versehen sein. Hierzu werden die einen Längsschlitz bildenden Ränder des Flachmaterialstreifens vor ihrem Verschweißen unter Wahrung von Abstand zwischen ihren Außenkanten aneinander gelegt und nur in dem dem Rohrinneren benachbarten Berührungsbereich mit einem der Außenkanten unberührt lassenden Schweißstreifen außen verschweißt, wonach das Rohr unter Beseitigung des Außenkantenabstandes in seine endgültige Profilform gerollt wird. Der Abstand der Außenkanten voneinander gewährleistet beim Schweißen, daß der entsprechend scharf gebündelte Schweißstrahl keinen Einfluß auf die Außenkanten nehmen soll, was insbesondere bei der Verwendung von mit einem einer Nutzschicht versehenen Flachmaterialstreifen zur Herstellung des Abstandhalters von Vorteil ist. Dieses Verfahren ist jedoch sehr aufwendig, da die Ränder mit dem dem Rohrinneren benachbarten Berührungsbereich exakt aneinander gelegt werden müssen, wobei die an die Ränder angrenzenden Bereiche des Flachmaterialstreifens so weggebogen werden, daß die Außenkanten der Ränder voneinander beabstandet sind.

Aus der DE 29 18 581 A1 geht auch ein Abstandhalter für Mehrscheibenisolierverglasungen hervor. Dieser Abstandhalter weist ein Metallprofil mit einer Längsrille auf. Das sich in einem Fensterrahmen zwischen zwei Glasscheiben befindliche Metallprofil ist mit Trockenmittel ausgefüllt. Dieser Abstandhalter ist aus einem Metallstreifen hergestellt, dessen Ränder zur Ausbildung der Längsrille nach innen gefaltet sind, so daß Randstege des Metallstreifens die V-förmige Rille begrenzen. Diese Randstege berühren sich im Bereich des Rillenbodens elastisch federnd, so daß sie ein Austreten des Trockenmittels sicher verhindern und zugleich den notwendigen Gasaustausch ermöglichen.

Aus der GB 281 773 A ist ein weiterer Abstandhalter bekannt, der aus dünnem Stahlblech hergestellt wird. Ferner ist in der DE 32 03 808 A1 ein weiterer im Querschnitt rechteckiger Abstandhalter beschrieben, der aus einem dünnen Blechstreifen hergestellt ist, wobei die Ränder des Blechstreifens sich überdeckend miteinander verklebt sind.

Aus der DE 35 13 382 A1 geht ein Tragprofil für Montageeinrichtung, Stützkonstruktionen und Transportbänder hervor, das einen im wesentlichen rechteckigen oder quadratischen Profilquerschnitt aufweist, wobei hinterschnittene Längsnuten an gegenüberliegenden Profillängsseiten zur Aufnahme von Verbindungsmitteln, wie Befestigungsschrauben, Halteteilen oder ähnlichen Verbindungselementen, eingebracht sind.

Am Boden einer der Längsnuten ist eine Längsschweißnaht angeordnet, mit der das Tragprofil aus einem mehrfach abgekanteten Blechstreifen zusammengehalten wird. Dieses Tragprofil dient zur mechanischen Stützung der Montageeinrichtungen, Stützkonstruktionen und Transportbänder, so daß es im Vergleich zu einem Sprossenhohlprofil für Isolierverglasungen wesentlich stärker und größer dimensioniert sein muß. Die Längsnuten, die zur Aufnahme von Verbindungsmitteln dienen, sind dementsprechend breit ausgeführt, damit die Verbindungsmittel in die Nut eingeführt werden können.

Aufgabe der Erfindung ist, auf einfache Weise metallfarbene sowie farbig beschichtete Sprossenhohlprofile mit Schweißnaht zu schaffen, bei denen die Schweißnaht nicht störend wirkt und die trotz geringer Wandstärke relativ biege- und torsionssteif sind. Außerdem soll ein einfaches und wirtschaftliches Verfahren zur Herstellung dieses Sprossenhohlprofils angegeben werden.

Diese Aufgabe wird hinsichtlich des Sprossenhohlprofils durch die Merkmale des Anspruchs 1 und hinsichtlich der Herstellung dieses Sprossenhohlprofils durch die Merkmale des Anspruchs 7 gelöst. Vorteilhafte Weiterbildungen der Erfindung sind in den abhängigen Unteransprüchen angegeben.

Beispielsweise können die Profileinziehungen im Querschnitt U- oder V-förmige Rillen sein, wobei die Schweißnaht optisch ebenfalls nicht störend sich im Bereich des Bodens einer der Rillen befindet.

Nachfolgend ist die Erfindung anhand der Zeichnung näher erläutert; es zeigen:
- Fig. 1: schematisch ein Fenster mit einer Isolierverglasung in der Vorderansicht;
- Fig. 2: einen Schnitt entlang der Linie II-II in Fig. 1 in vergrößerter Darstellung;
- Fig. 3: schematisch die Herstellung des Sprossenhohlprofils aus einem Breitbandcoil in perspektivischer Darstellung.

In der Fig. 1 ist ein Fenster 1 mit Isolierverglasung dargestellt. Die Erfindung betrifft jedoch nicht nur Sprossen für Sprossenfenster mit einer Isolierverglasung, sondern auch Sprossen für Isolierverglasungen schlechthin.

Ein Fenster 1 mit einer Isolierverglasung weist im allgemeinen einen Fensterrahmen 2, wenigstens zwei auf Abstand angeordnete, im Fensterrahmen 2 gelagerte Glasscheiben 3 und einen die Glasscheiben 3 auf Abstand haltenden, mit Trockenmittel gefüllten Abstandhalterahmen 4 auf. Im Zwischenraum zwischen den Glasscheiben 3 sind Sprossen 5 angeordnet. Die Sprossen 5 bestehen aus Hohlprofilstangen aus Metall mit einer Längsschweißnaht 12a, die zu einem Kreuzungsgebilde zusammengesetzt sind. An den Kreuzungssstellen sind die Sprossen 5 in an sich bekannter Weise mit Kreuzverbindungsstücken zusammengesetzt (nicht dargestellt). Verbindungsstopfen übernehmen in an sich bekannter Weise die Lagerung der Sprossen 5 am Abstandhalterrahmen 4.

Sprossen 5 können unterschiedliche Hohlprofilquerschnittsformen aufweisen. Dargestellt ist ein gängiges Profil, das parallel zu den Glasscheiben 3 angeordnete Seitenwandungen 6 und quer zu den Seitenwandungen 6 verlaufende Stirnwandungen 7 aufweist. Die Stirnwandungen 7 sind schmaler als die Seitenwandungen 6, weshalb ein vorzugsweise hohlkehlenförmiger Übergangsbereich 6a zwischen den Wandungen 6 und 7 vorgesehen ist.

Wesentlich ist, daß in beiden Stirnwandungen 7 in deren Längsmitte eine längsverlaufende Profileinziehung 8, 8b bzw. rillenförmige Einbuchtungen 9, 9a einprofiliert ist.

Die Profileinziehungen 8, 8b sind gleichgeformt und spiegelbildlich zueinander angeordnet. Die Tiefe jeder Rille 9, 9a beträgt z. B. 1/8 bis 1/10 der Höhe des Profils (Abstand zwischen den Stirnwandungen 7). Die Breite der Rille 9, 9a soll möglichst gering sein, jedoch in jedem Fall so gering, daß der Rillenboden von außen unsichtbar bleibt. Vorzugsweise liegen die Seitenwandungen 8a der Rillen 9, 9a aneinander.

Die Sprossen 5 werden jeweils in der erforderlichen Länge von Hohlprofilstangen 11 abgelängt. Die Hohlprofilstangen 11 sind aus einem relativ dünnen Metallband, z. B. aus Aluminium geformt, wobei die Längskanten 12 des Metallbandes aufeinander zu gebogen werden, so daß ein geschlossenes Rohr 11a geformt wird. Die Stoßkanten bzw. Längskanten 12 werden miteinander verschweißt, so daß eine Schweißnaht 12a entsteht. Die sich anschließende Profilierung erzeugt die Rillung 9, 9a derart, daß die Schweißnaht 12a in den Innenraum 5a des Profils verdrängt und unsichtbar wird. Damit die Sprosse 5 gleichförmig aussieht, ist nach einer zweckmäßigen Ausführungsform der Erfindung vorgesehen, daß der der Rille 9 mit der Schweißnaht 12 gegenüberliegende Bereich des Rohres lla in gleicher Weise gerillt wird und die Rillung 9a enthält.

Die Sprosse 5 besteht - wie bereits erwähnt - vorzugsweise aus Aluminium. Die Wandstärke der Sprosse beträgt insbesondere etwa 0,4 bis 0,6 mm. Die Außenmantelfläche der Sprosse trägt vorzugsweise eine Farbschicht 6c oder ist eloxiert.

Ein besonders einfaches Verfahren zur Herstellung einer Hohlprofilstange 11 ergibt sich aus Fig. 3. Ausgangsmaterial ist ein relativ breites Metallband 13, das von einem Breitbandcoil 14 abgezogen wird. Das Metallband 13 besteht z. B. aus Aluminium und trägt auf der Außenseite 13a eine relativ dünne Farbschicht 6c.

Das Metallband 13 wird während des Abziehens zunächst in mehrere Streifen 15 längsgeschnitten, aus denen vorzugsweise jeweils gleichzeitig Hohlprofilstangen 11 z. B. durch Rollverformung und/oder Prägung geformt werden. Die Streifen 15 können aber auch aufgerollt und später weiterverarbeitet werden. Die Hohlprofile 11, die aus den Streifen 15 geformt werden, können gleiche oder unterschiedliche Querschnittsformen aufweisen. Ebenso können die Streifen 15 gleich breit oder unterschiedlich breit sein.

Die Aufteilung des Metallbandes 13 in mehrere Streifen 15 durch längsverlaufende Einschnitte 16 erfolgt an einer Bearbeitungsstation A, die das Metallband 13 beim Abziehen durchläuft. In Abzugsrichtung befindet sich hinter der Bearbeitungsstation A eine Bearbeitungsstation B mit Formgebungswerkzeugen (nicht dargestellt), in denen der Streifen 15 zu einem z. B. im Querschnitt kreisrunden Rohr lla mit aneinanderstoßenden Längskanten 12 geformt wird. Die Farbschicht 6c befindet sich dabei auf der Außenmantelfäche des Rohres. An einer der Bearbeitungsstation B nachgeordneten Bearbeitungsstation C mit einer Schweißvorrichtung werden die Längskanten 12 zur Schweißnaht 12a verschweißt, vorzugsweise laserverschweißt. Hinter der Bearbeitungsstation C befindet sich eine Bearbeitungsstation D mit Formwerkzeugen (nicht dargestellt), mit denen die Profileinziehungen 8, 8b eingeformt werden und gleichzeitig oder nachfolgend auch die Profilierungen der Seitenwandungen 6, 6a und Stirnwandungen 7 geformt werden können.

Beim Schweißen verbrennt im Bereich der Schweißnaht 12a Farbe. Durch die erfindungsgemäße Profileinziehung im Bereich der Schweißnaht werden die Schweißnaht selbst sowie die durch die Hitze beim Schweißen beeinträchtigten Farbbereiche in der Rille 9 versteckt, so daß sie von außen unsichtbar bleiben. Durch diese ungewöhnliche Maßnahme wird erreicht, daß aus einem beschichteten Metallband geformte und geschweißte Hohlprofile als Sprossen verwendet werden können, ohne daß die Schweißnaht und die zum Teil verbrannten Farbbereiche optisch stören. Aber auch bei Verwendung unbeschichteter Metallbänder können Sprossen geformt werden, deren Schweißnaht versteckt ist und nicht optisch störend wirkt.

Die kontinuierlich hergestellten Hohlprofilstangen 11 werden auf geeignete Handelslängen abgelängt und stehen als Zwischenprodukt dem Hersteller von Isolierverglasungen zur Verfügung. Der Hersteller längt die Sprossen 5 von der Hohlprofilstange 11 ab und bildet die gewünschten Sprossenkonfigurationen für eine Isolierverglasung.

Die Erfindung lehrt somit, eine Profileinziehung zur Unsichtbarmachung einer Schweißnaht vorzusehen und schlägt aus optischen Gründen vor, zumindest eine weitere Profileinziehung spiegelbildlich zur Profileinziehung mit der Schweißnaht anzuordnen.

## Patentansprüche

1. Sprossenhohlprofil aus Metall, insbesondere aus Aluminium, für eine Isolierverglasung, aufweisend
a) zwei parallel zueinander angeordnete Seitenwandungen (6) und zwei sich quer dazu erstreckende schmalere Stirnwandungen (7), sowie
b) eine längsverlaufende Schweißnaht (12a),
**gekennzeichnet durch**
c) eine längsmittig in der einen Stirnwandung (7) angeordnete Profileinziehung (8),
d) eine weitere längsmittig in der anderen Stirnwand (7) spiegelbildlich angeordnete Profileinziehung (8b),
e) eine Anordnung der Schweißnaht (12a) im Bereich des Bodens einer Profileinziehung (8,8b), so daß die Schweißnaht (12a) in der Profileinziehung (8, 8b) optisch verdeckt angeordnet ist.

2. Sprossenhohlprofil nach Anspruch 1,
dadurch **gekennzeichnet**,
daß die Profileinziehungen (8, 8b) im Querschnitt U- oder V-förmige Rillen (9, 9a) sind, wobei die Schweißnaht (12a) sich im Bereich des Bodens der Rillen (9) befindet.

3. Sprossenhohlprofil nach Anspruch 2, dadurch **gekennzeichnet**,
daß die einander gegenüberliegenden Stirnwände (8a) der Rillen (9, 9a) aneinanderliegend angeordnet sind.

4. Sprossenhohlprofil nach einem oder mehreren der Ansprüche 1 bis 3, dadurch **gekennzeichnet**,
daß die Außenmantelfläche des Sprossenhohlprofils beschichtet, insbesondere farbbeschichtet ist.

5. Sprossenhohlprofil nach einem oder mehreren der Ansprüche 1 bis 3, dadurch **gekennzeichnet**,
daß es aus Aluminium besteht und auf der Außenmantelfläche eloxiert ist.

6. Verfahren zur Herstellung eines Sprossenhohlprofils nach einem oder mehreren der Ansprüche 1 bis 5 aus einem Streifen Metall, vorzugsweise einem farbbeschichteten oder eloxierten Streifen, insbesondere aus Aluminium, bei dem die Längskanten des Streifens, ein Rohr bildend, aufeinander zu gebogen werden, bis sie aneinanderstoßen, woraufhin die Längskanten verschweißt werden und die weitere Profilierung des Rohres zum Hohlprofil mit vorbestimmter Querschnittsform erfolgt,
dadurch **gekennzeichnet**,
daß unmittelbar nach dem Schweißen in das Rohr eine Profileinziehung im Bereich der Schweißnaht derart eingeformt wird, daß die Schweißnaht sich am Boden der Profileinziehung von außen unsichtbar befindet.

7. Verfahren nach Anspruch 6,
dadurch **gekennzeichnet**,
daß im der Profileinziehung gegenüberliegenden Bereich eine gleichförmige Profileinziehung spiegelbildlich, vorzugsweise gleichzeitig, eingeformt wird.

8. Verfahren nach Anspruch 6 und oder 7,
dadurch **gekennzeichnet**,
daß als Profileinziehung U- oder V-förmige Rillen eingeformt werden.

9. Verfahren nach einem oder mehreren der Ansprüche 6 bis 8, dadurch **gekennzeichnet**,
daß die einander gegenüberliegenden Seitenwände der Profileinziehung bleibend gegeneinander gedrückt werden.

10. Verfahren nach einem oder mehreren der Ansprüche 6 bis 9, dadurch **gekennzeichnet**,
daß aus dem Streifen ein kreisrundes Rohr geformt wird.

11. Verfahren nach einem oder mehreren der Ansprüche 6 bis 10, dadurch **gekennzeichnet**,
daß aus einem relativ breiten Metallband mehrere schmalere Streifen durch Längsschneiden gebildet werden und aus den Streifen, vorzugsweise gleichzeitig, Hohlprofile geformt werden.

## Claims

1. Sash-bar hollow profile made of metal, in particular aluminium, for thermopane glazing, having
a) two side walls (6) arranged parallel to one another and two narrower end walls (7) extending transversely thereto, as well as
b) a longitudinally running weld (12a),
characterized by
c) a profile rebate (8) arranged in the longitudinal centre of one end wall (7),
d) a further profile rebate (8b) arranged symmetrically in the longitudinal centre of the other end wall (7),
e) an arrangement of the weld (12a) in the region of the base of one profile rebate (8, 8b), so that the weld (12a) is arranged visually concealed in the profile rebate (8, 8b).

2. Sash-bar hollow profile according to Claim 1, characterized in that the profile rebates (8, 8b) are cross-sectionally U-shaped or V-shaped grooves (9, 9a), the weld (12a) being located in the region of the base of the grooves (9).

3. Sash-bar hollow profile according to Claim 2, characterized in that the mutually opposite end walls (8a) of the grooves (9, 9a) are arranged against one another.

4. Sash-bar hollow profile according to one or more of Claims 1 to 3, characterized in that the outer lateral surface of the sash-bar hollow profile is coated, in particular painted.

5. Sash-bar hollow profile according to one or more of Claims 1 to 3, characterized in that it consists of aluminium and is anodized on the outer lateral surface.

6. Process for producing a sash-bar hollow profile according to one or more of Claims 1 to 5 from a strip of metal, preferably a painted or anodized strip, in particular made of aluminium, in which the longitudinal edges of the strip, forming a tube, are bent one onto the other until they butt against one another, whereupon the longitudinal edges are welded and the further profiling of the tube takes place to form the hollow profile of a predetermined cross-sectional shape, characterized in that, immediately after welding, a profile rebate is formed into the tube in the region of the weld in such a way that the weld is located on the base of the profile rebate such that it cannot be seen from the outside.

7. Process according to Claim 6, characterized in that, in the region opposite the profile rebate, a profile rebate of the same shape is symmetrically formed, preferably simultaneously.

8. Process according to Claim 6 and/or 7, characterized in that U-shaped or V-shaped grooves are formed as the profile rebate.

9. Process according to one or more of Claims 6 to 8, characterized in that the mutually opposite side walls of the profile rebate are pressed permanently against one another.

10. Process according to one or more of Claims 6 to 9, characterized in that a circular tube is formed from the strip.

11. Process according to one or more of claims 6 to 10, characterized in that a relatively wide metal band is used to form a plurality of narrower strips by longitudinal cutting, and hollow profiles are formed from the strips, preferably simultaneously.

## Revendications

1. Profilé creux pour vitrages en métal, notamment en aluminium, destiné à un vitrage isolant, et présentant :
a) deux parois latérales (6) parallèles l'une à l'autre, et s'étendant perpendiculairement à celles-ci, deux parois frontales (7), ainsi que :
b) une soudure (12a) s'étendant longitudinalement ;
caractérisé en ce que :
c) une concavité (8) profilée est disposée longitudinalement au centre de l'une des parois frontales (7),
d) une autre concavité profilée (8b) est disposée de manière inversée dans le centre longitudinal de l'autre paroi frontale (7),
e) la soudure (12a) est disposée dans la région du fond de l'une des concavités profilées (8, 8b), de telle manière que ladite soudure (12a) soit cachée à la vue à l'intérieur de la concavité profilée (8 , 8b).

2. Profilé creux pour vitrages selon la revendication 1, caractérisé en ce que les concavités profilées (8, 8b) sont des gorges (9, 9a) de section transversale en forme de U ou de V, la soudure (12a) se trouvant dans la région du fond desdites gorges (9).

3. Profilé creux pour vitrages selon la revendication 2, caractérisé en ce que les parois frontales (8a) mutuellement opposées des gorges (9, 9a) sont disposées de manière adjacente.

4. Profilé creux pour vitrages selon l'une ou plusieurs des revendications 1 à 3, caractérisé en ce que la surface enveloppante extérieure du profilé creux pour vitrages est enduite d'une couche, notamment d'une couche de peinture.

5. Profilé creux pour vitrages selon l'une ou plusieurs des revendications 1 à 3, caractérisé en ce qu'il est constitué en aluminium et a été anodisé sur sa surface enveloppante extérieure.

6. Procédé pour la fabrication d'un profilé creux pour vitrages selon l'une ou plusieurs des revendications 1 à 5 à partir d'une bande de métal, de préférence d'une bande enduite d'une couche de peinture ou anodisée, notamment en aluminium, au cours duquel les arêtes longitudinales de la bande sont repliées l'une vers l'autre en formant un tube jusqu'à ce qu'elles viennent buter l'une contre l'autre, suite à quoi s'effectue la soudure desdites arêtes longitudinales et le profilage ultérieur du tube le transformant en profilé creux présentant une section transversale de forme prédéterminée, caractérisé en ce qu'immédiatement après le soudage, est pratiquée une concavité profilée dans le tube dans la région de la soudure, de telle manière que ladite soudure se trouve au fond de la concavité profilée où elle est invisible.

7. Procédé selon la revendication 6, caractérisé en ce que dans la région opposée à la concavité profilée est pratiquée de manière inverse, de préférence en même temps, une concavité profilée de même forme.

8. Procédé selon la revendication 6 et/ou 7 caractérisé en ce que, pour constituer les concavités profilées, sont pratiquées des gorges en forme de U ou de V.

9. Procédé selon l'une ou plusieurs des revendications 6 à 8, caractérisé en ce que les parois latérales mutuellement opposées de la concavité profilée sont pressées l'une contre l'autre de manière permanente.

10. Procédé selon l'une ou plusieurs des revendications 6 à 9, caractérisé en ce que, à partir de la bande, est formé un tube de section circulaire.

11. Procédé selon l'une ou plusieurs des revendications 6 à 10, caractérisé en ce que dans un feuillard métallique relativement large sont formées, par découpe longitudinale, plusieurs bandes étroites et que, à partir de ces bandes sont formés, de préférence en même temps, des profilés creux.
